# EUROPÄISCHE PATENTSCHRIFT

(11) **EP 1 421 163 B1**
(45) Veröffentlichungstag und Bekanntmachung des Hinweises auf die Patenterteilung: **05.11.2008**
(21) Anmeldenummer: 02772169.5
(22) Anmeldetag: 17.08.2002
(51) Int. Cl.: C11D 3/20, C11D 3/33, C11D 11/00

(54) **SCHEIBENREINIGUNGSFLÜSSIGKEIT UND DEREN VERWENDUNG FÜR FAHRZEUGSCHEIBEN**
SCREEN CLEANING FLUID AND USE THEREOF FOR VEHICLE SCREENS
LIQUIDE LAVE-VITRES ET UTILISATION POUR DES VITRES DE VEHICULES

(30) Priorität: 27.08.2001 DE 10140725
(43) Veröffentlichungstag der Anmeldung: 26.05.2004
(73) Patentinhaber: Henkel AG & Co. KGaA, 40589 Düsseldorf (DE)
(72) Erfinder: STEDRY, Bernd, 47906 Kempen (DE); HEINZE, Andreas, 40764 Langenfeld (DE); GEKE, Jürgen, 40225 Düsseldorf (DE); KREY, Wolfgang, 42113 Wuppertal (DE); OPITZ, Werner, 40764 Langenfeld (DE); REHM Gerhard, 75223 Niefern-Öschelbronn (DE)
(86) Internationale Anmeldenummer: PCT/EP2002/009222
(87) Internationale Veröffentlichungsnummer: WO 2003/018735

(56) Entgegenhaltungen:
- EP-A- 0 527 625
- DE-A- 19 925 501
- DE-A- 19 958 173
- US-A- 3 463 735
- US-A- 3 679 609
- US-A- 3 978 010
- US-A- 3 988 264
- US-A- 4 606 842
- US-A- 5 932 529

## Beschreibung

Die Erfindung betrifft ein Konzentrat zur Herstellung einer Reinigungsflüssigkeit und deren Verwendung für die Reinigung von Scheiben in Kraftfahrzeugen, insbesondere zum Einsatz in Scheibenwaschanlagen. Weiterhin betrifft sie die anwendungsfertige Reinigungsflüssigkeit, die aus dem Konzentrat durch Verdünnen mit Wasser herstellbar ist.

Konzentrate für Scheibenreinigungsflüssigkeiten, die einwertige Alkohole, zweiwertige Alkohole oder Monoether hiervon sowie Tenside, insbesondere anionische Tenside enthalten, sind im Stand der Technik bekannt. Dies belegen beispielsweise die Dokumente DE 199 25 501, DE 199 58 173 und EP 527 625. Weiterhin ist es bekannt, derartigen Konzentraten organische Buildersubstanzen zuzusetzen. Beispielsweise erwähnt EP 527 625 die Verwendung von Polyacrylaten, Ethylendiamintetraessigsäure, Nitrilotriacetat und Citrat. Das charakteristische Element dieses Dokuments besteht jedoch aus einem Zusatz von 0,05 bis 1,5 % Ethylenglykolmonohexylether zu Scheibenreinigungsflüssigkeiten. Dabei erwähnt dieses Dokument nicht, ob diese Scheibenreinigungsflüssigkeiten auch für die Reinigung von Fahrzeugscheiben mit ihren speziellen Anforderungen geeignet ist. Die Verwendung von Citrat als wesentliche Komponente ist auch aus DE 199 58 173 bekannt. US 3 679 609 beschreibt Scheibenreiniger-Konzentrate, die auch für Fahrzeugscheiben geeignet sind. Ein solches Konzentrat kann aus 30 bis 40 Gewichtsteilen niederer Alkohole, 14 bis 18 Gewichtsteilen einer Substanz ausgewählt aus der Gruppe Hexylglykol, Diethylenglykol, Ethylenglykol und Glycerin, bis zu 15 Gewichtsteilen aus Ethylenglykolmonoethylether, 1,5 bis 2,5 Gewichtsteilen Tensid und 0,25 bis 0,75 Gewichtsteilen Ethylendiamintetraacetat neben anderen Komponenten bestehen. Die Tenside können anionisch sein, wie beispielsweise die nicht näher charakterisierten Tenside mit den Handelsnamen Ultra-Wet 60K, Dow Fax, LS 44 oder LS 55.

Glasreiniger enthaltend niedere einwertige Alkohole, Glykole oder niedere Glykolether, anionische Tenside sowie Buildersubstanzen sind weiterhin erwähnt in US 3 463 735 und US 4 606 842. Dabei werden im ersteren Dokument als Buildersubstanzen Oligophosphate, im zweiten Dokument Polyacrylate angegeben. Ein Hinweis über die Eignung dieser Reinigungsflüssigkeiten zur Reinigung von Kraftfahrzeugscheiben findet sich in diesen Dokumenten nicht.

Herkömmliche Scheibenreinigungsflüssigkeiten für Kraftfahrzeuge lösen jedoch noch nicht alle Anforderungen, die an derartige Flüssigkeiten gestellt werden, gleichermaßen zufriedenstellend. Diese Anforderungen umfassen beispielsweise: ausreichende Kältestabilität bei tiefen Temperaturen, gute Reinigungsleistung, was eine ausreichend lange Feuchthaltung der Scheibe trotz Fahrtwind voraussetzt, geringe Tendenz zur Bildung von Spannungsrissen bei Kunststoffen, insbesondere bei dem als Rückleuchtenscheibe eingesetzten Polymethylmethacrylat (Plexiglas). Dies sind Anforderungen, die sich an normale Scheibenreiniger für Anwendung im Haushalt nicht stellen. Ein weiterer Unterschied zwischen Scheibenreiniger für den Haushalt und solchen für Fahrzeugscheiben besteht in der unterschiedlichen Art der Anschmutzungen und in der erforderlichen Geschwindigkeit, mit der diese entfernt werden müssen. Hierzu gehören beispielsweise Anschmutzungen aus Streusalz oder aus Fliegenresten, die bei Fahrzeugscheiben regelmäßig, im Haushalt jedoch nicht vorkommen. Daher sind Zusammensetzungen für Scheibenreiniger im Haushalt nicht ohne weiteres auf die Reinigung von Fahrzeugscheiben zu übertragen.

Die vorliegenden Erfindung stellt sich die Aufgabe, eine Scheibenreinigungsflüssigkeit und ein Konzentrat hierfür zur Verfügung zu stellen, das hinsichtlich der vorstehend genannten Anforderungen optimiert ist.

Die vorliegende Erfindung betrifft in einem ersten Aspekt die Verwendung eines Reinigungsflüssigkeits-Konzentrats enthaltend:
a) 35 bis 80 Gew.-% einwertiger Alkohol mit 1 bis 4 C-Atomen,
b) insgesamt 3 bis 25 Gew.-% Alkylenglykol, Dialkylenglykol oder Trialkylenglykol mit jeweils 2 bis 3 C-Atomen in jeder Alkylengruppe, Triole mit 3 bis 5 C-Atomen und/oder jeweils Monoether hiervon,
c) 0,05 bis 1,5 Gew.-% anionische Tenside,
d) 0,005 bis 1,5 Gew.-% organische Builder, ausgewählt aus Iminodibernsteinsäure, Ethylendiamindibernsteinsäure und Polyasparaginsäure oder jeweils deren in der Mischung löslichen Salzen,
wobei die Summe der Bestandteile 100 Gew.-% nicht überschreitet und ein verbleibender Rest zu 100 Gew.-% aus Wasser und/oder anderen Wirk- und Hilfsstoffen besteht, zur Herstellung einer Reinigungsflüssigkeit für die Reinigung von Scheiben von Kraftfahrzeugen, wobei man das Konzentrat mit Wasser in einem Volumenverhältnis Konzentrat: Wasser im Bereich von 2 : 1 bis 1 : 5 vermischt.

Das erfindungsgemäß zu verwendende Reinigungsflüssigkeits-Konzentrat unterscheidet sich von Konzentraten nach Stand der Technik außer durch die spezielle Mengenkombination der einzelnen Komponenten insbesondere durch den organischen Builder d). Dieser ist ausgewählt aus organischen Substanzen, die sowohl Stickstoffatome als auch Carboxylgruppen enthalten. Derartige Substanzen wirken besonders in Form ihrer Anionen als Chelat-Komplexbildner. Dabei soll jedoch die Verwendung von Ethylendiamintetraacetat (EDTA) ausgeschlossen werden, da dieser Builder aus Umweltgesichtspunkten unerwünscht ist. Beim bestimmungsgemäßen Gebrauch eines Scheibenreinigers für Fahrzeuge gelangt dieser ohne Abwasserbehandlung unmittelbar in die Umwelt. Letztlich wird er durch Niederschläge in das Erdreich oder in Bäche oder Flüsse geschwemmt. Hier kann EDTA remobilisierend für Schwermetallionen wirken. Dies sollte nach Möglichkeit verhindert werden. Die schlechte biologische Abbaubarkeit von EDTA vergrößert dieses Problem. Daher ist die Verwendung von EDTA in Reinigungsflüssigkeiten für Fahrzeugscheiben unerwünscht und in einzelnen Ländern gesetzlich untersagt.

Ein zweiter Aspekt der vorliegenden Erfindung betrifft die Verwendung einer Reinigungsflüssigkeit, die dadurch erhältlich ist, daß man ein Reinigungsflüssigkeits-Konzentrat enthaltend
a) 35 bis 80 Gew.-% einwertiger Alkohol mit 1 bis 4 C-Atomen,
b) insgesamt 3 bis 25 Gew.-% Alkylenglykol, Dialkylenglykol oder Trialkylenglykol mit jeweils 2 bis 3 C-Atomen in jeder Alkylengruppe, Triole mit 3 bis 5 C-Atomen und/oder jeweils Monoether hiervon,
c) 0,05 bis 1,5 Gew.-% anionische Tenside,
d) 0,005 bis 1,5 Gew.-% organische Builder, ausgewählt aus Iminodibernsteinsäure, Ethylendiamindibernsteinsäure und Polyasparaginsäure oder jeweils deren in der Mischung löslichen Salzen,
wobei die Summe der Bestandteile 100 Gew.-% nicht überschreitet und ein verbleibender Rest zu 100 Gew.-% aus Wasser und/oder anderen Wirk- und Hilfsstoffen besteht, mit Wasser in einem Volumenverhältnis Konzentrat: Wasser im Bereich von 2 : 1 bis 1 : 5 vermischt, als Scheibenreinigungsflüssigkeit für Fahrzeuge.

Eine Scheibenreinigungsflüssigkeit für Fahrzeuge wird üblicherweise so verwendet, dass sie bei Bedarf aus einem Vorratsbehälter durch eine oder mehrere Düsen auf die Fahrzeugscheibe aufgespritzt und mit dem Scheibenwischer verteilt wird. Häufig geschieht dies während der Fahrt. Dabei darf die Scheibenreinigungsflüssigkeit trotz Fahrtwind nicht zu schnell verdunsten. In der vorliegenden Ausführungsform sorgt die Komponente b) in Verbindung mit dem vorhandenen Wasser für eine hinreichend langes Feuchthalten der Scheibe.

Die erfindungsgemäß zu verwendende Reinigungsflüssigkeit hat gegenüber einer Reihe der derzeit kommerziell erhältlichen Reinigungsflüssigkeiten für Scheibenwaschanlagen den Vorteil, daß sie bei Kunststoffteilen, insbesondere bei Polymethylmethacrylat, keine oder allenfalls eine verringerte Spannungsrißkorrossion hervorruft. Sie ist daher für die Verwendung in einer Scheibenwaschanlage von Kraftfahrzeugen, deren Karosserie Bauteile aus Kunststoff, insbesondere Scheinwerfer- und Rückleuchtenscheiben aus Polymethylacrylat enthalten, besonders geeignet.

Den einwertigen Alkohol a) wählt man vorzugsweise aus Alkoholen mit 2 bis 4 C-Atomen oder Mischungen hiervon aus. Insbesondere sind Ethanol sowie Propanole, insbesondere isopropanol, geeignet. Das bedeutet, daß man auf die Verwendung von Methanol wegen dessen toxischen Eigenschaften vorzugsweise verzichtet. Daher ist es bevorzugt, daß das Reinigungsflüssigkeits-Konzentrat als einwertigen Alkohol a) nicht mehr als 2 Gew.-%, vorzugsweise nicht mehr als 1 Gew.-% und insbesondere nicht mehr als 0,1 Gew.-% Methanol enthält. Methanol kann in Ethanol als Vergällungskomponente enthalten sein. Um dies zu vermeiden, wählt man vorzugsweise Ethanol, das mit Methylethylketon vergällt ist. Vorzugsweise liegen als Komponente a) mindestens 37 Gew.-%, insbesondere mindestens 40 Gew.-% einwertiger Alkohol vor. Aus wirtschaftlichen Gründen enthält das Konzentrat vorzugsweise maximal 70 Gew.-% und insbesondere maximal 60 Gew.-% einwertigen Alkohol.

Bei der Komponente b) ist unter "Alkylenglykol, Dialkylenglykol oder Trialkylenglykol mit jeweils 2 oder 3 C-Atomen in jeder Alkylengruppe" zu verstehen, daß bei Vorliegen von 3 C-Atomen die beiden OH-Gruppen entweder in der 1,2- oder in der 1,3-Position stehen können. Die Komponente b) ist vorzugsweise ausgewählt aus Glycerin als Beispiel eines Triols, Ethylenglykol, Propylenglykol, insbesondere 1,2-Propylenglykol, Diethylenglykol, Dipropylenglykol, Triethylenglykol, sowie Monoethern von Ethylenglykol oder Propylenglykol mit einwertigen Alkoholen mit 1 bis 5 C-Atomen, beispielsweise mit Methanol, Ethanol, Propanol, Butanol oder Pentanol. Dabei ist der einwertige Alkohol vorzugsweise der lineare primäre Alkohol. Verzweigte oder sekundäre Alkohole können jedoch ebenfalls mit dem Glykol verethert sein. Aus Gründen der Produktstabilität sind Glykolether längerkettiger Alkohole, beispielsweise Ethylenglykolhexylether, weniger bevorzugt. Die Diole bzw. deren Monoether b) liegen im Konzentrat vorzugsweise mit einer Konzentration von mindestens 4,5 Gew.-%, insbesondere von mindestens 6 Gew.-% vor. Vorzugsweise beträgt ihre Maximalkonzentration im Konzentrat nicht mehr als 20 Gew.-%.

Die anionischen Tenside c) liegen im Konzentrat vorzugsweise mit einer Mindestkonzentration von 0,1 Gew.-%, insbesondere von 0,2 Gew.-% und besonders bevorzugt von 0,3 Gew.-% vor. Die Obergrenze der Tensidkonzentration liegt vorzugsweise bei 1 Gew.-%, insbesondere bei 0,7 Gew.-%. Dabei wählt man die anionischen Tenside c) vorzugsweise aus der Gruppe der Alkylsulfate, Alkylarylsulfate, Alkylsulfonate und Alkylethersulfate mit jeweils 8 bis 22 C-Atomen in der Alkylgruppe aus. Bei der Verwendung von Alkylethersulfaten sind solche bevorzugt, die mit 1 bis 10, vorzugsweise mit 2 bis 6, insbesondere mit 3 bis 5 Mol Ethylenoxid (EO) pro Mol Alkohol ethoxyliert sind. Beispielsweise kann ein Ethersulfat einer Lauryl/Myristylalkoholmischung mit im Mittel 4 Mol EO eingesetzt werden.

Die Mindestkonzentration des organischen Builders d) liegt vorzugsweise bei 0,01 Gew.-%, die Obergrenze vorzugsweise bei 0,5 Gew.-%, besonders bevorzugt bei 0,3 Gew.-%. Der organische Builder d) ist ausgewählt aus Iminodibernsteinsäure, Ethylendiamindibernsteinsäure und Polyasparaginsäure oder jeweils deren in einer der vorstehend beschriebenen Mischungen löslichen Salzen. Setzt man diese Builder in Form ihrer Salze ein, kommen als Kationen insbesondere Natriumionen, Kaliumionen und/oder Ammoniumionen in Betracht.

Aus diesen Konzentraten hergestellte Scheibenreinigungsflüssigkeiten sind um so kältestabiler, mit je weniger Wasser sie verdünnt werden. Das Verdünnungsverhältnis hängt daher von der Anforderung an die Kältestabilität ab. In der Regel sind Scheibenreinigungsflüssigkeiten, die aus einem erfindungsgemäß zu verwendenden Konzentrat durch Verdünnen mit Wasser in einem Volumenverhältnis zwischen 1 : 1 und 1 : 4 hergestellt wurden, bis zu einer Temperatur von -10 °C flüssig.

Vorstehend wurde die Verwendung eines Reinigungsflüssigkeits-Konzentrats bzw. einer Reinigungsflüssigkeit beschrieben, die für den Winterbetrieb geeignet ist. Die Kombination der Komponenten a) und b) sorgt dafür, daß die Reinigungsflüssigkeit auch bei Temperaturen unter dem Gefrierpunkt von reinem Wasser noch flüssig ist. Je nach dem Verdünnungsverhältnis mit Wasser liegt der Erstarrungspunkt der Reinigungsflüssigkeit zwischen 0 °C und -10 °C und bei geeigneter Zusammensetzung noch darunter. Für den Sommerbetrieb, wenn keine Außentemperaturen unter dem Gefrierpunkt von reinem Wasser zu erwarten sind, ist diese Gefrierpunktserniedrigung jedoch nicht erforderlich. Aus Kosten- und Umweltgründen ist es dann vorzuziehen, möglichst wenig der Komponenten a) und b) in der Scheibenreinigungsflüssigkeit zu verwenden. Vielmehr genügt es für den Sommerbetrieb, daß die Scheibenreinigungsflüssigkeit im wesentlichen aus Wasser besteht. Dementsprechend kann das Reinigungsflüssigkeits-Konzentrat für den Sommerbetrieb für die Anwendung als Scheibenreiniger deutlich stärker mit Wasser verdünnt werden, als das Konzentrat für den Winterbetrieb.

Unabhängig davon, ob die Reinigungsflüssigkeit im Sommer oder im Winter verwendet werden soll, ist es vorzuziehen, daß das Reinigungsflüssigkeits-Konzentrat nicht mehr als 0,05 Gew.-% Glykolether einwertiger Alkohole mit mehr als 5 C-Atomen in der Alkylgruppe enthält. Hierdurch lassen sich Stabilitätsprobleme insbesondere für das Konzentrat für den Winterbetrieb verringern.

Für das Sommerkonzentrat kommen als andere Wirk- und Hilfsstoffe insbesondere Stoffe in Betracht, die die Biostabilität des Konzentrats und einer hieraus hergestellten Reinigungsflüssigkeit verbessern. Beispielsweise seien Alkohole der Gruppe a), Phenoxyethanol und N-Hydroxymethylglycerin genannt, die in Mengen von 0,1 bis 10 Gew.-% vorliegen können, je nach Ausmaß ihrer biostabilisierenden Wirkung.

Die Verwendung von fluorhaltigen Tensiden ist aus Umweltgründen unerwünscht. Daher enthält das erfindungsgemäße Reinigungsflüssigkeits-Konzentrat nicht mehr als 0,001 Gew.-%, insbesondere nicht mehr als 0,0001 Gew.-% fluorhaltige Tenside.

Außer den bisher aufgeführten Komponenten kann das Konzentrat zum Einstellen des pH-Wertes auf den Bereich von 7 bis 10 in der verdünnten Scheibenreinigungsflüssigkeit organische Säuren oder deren Anionen, insbesondere Essigsäure bzw. Acetationen enthalten, vorzugsweise in Mengen zwischen 0,005 bis 0,1 Gew.-%. Erforderlichenfalls, jedoch nicht bevorzugt, kann das Konzentrat auch Lösevermittler wie beispielsweise Cumolsulfonat enthalten.

In einem weiteren Aspekt betrifft die Erfindung ein Reinigungsflüssigkeits-Konzentrat zur Herstellung einer Reinigungsflüssigkeit für die Reinigung von Scheiben von Kraftfahrzeugen, wobei das Reinigungsflüssigkeits-Konzentrat folgende Bestandteile enthält:
a) 35 bis 80 Gew.-% einwertiger Alkohol mit 1 bis 4 C-Atomen,
b) insgesamt 3 bis 25 Gew.-% Alkylenglykol, Dialkylenglykol oder Trialkylenglykol mit jeweils 2 bis 3 C-Atomen in jeder Alkylengruppe, Triole mit 3 bis 5 C-Atomen und/oder jeweils Monoether hiervon,
c) 0,05 bis 1,5 Gew.-% anionische Tenside,
d) 0,005 bis 1,5 Gew.-% organische Builder, ausgewählt aus Iminodibernsteinsäure, Ethylendiamindibernsteinsäure und Polyasparaginsäure oder jeweils deren in der Mischung löslichen Salzen,
wobei die Summe der Bestandteile 100 Gew.-% nicht überschreitet und ein verbleibender Rest zu 100 Gew.-% aus Wasser und/oder anderen Wirk- und Hilfsstoffen besteht.

Dieses Konzentrat stellt wiederum ein Konzentrat für den Winter-Betrieb dar. Die Komponenten a) und b) haben die Aufgabe, in der verdünnten anwendungsfertigen Scheibenreinigungsflüssigkeit den Gefrierpunkt gegenüber reinem Wasser abzusenken. Weiterhin dient Komponente b) dem Feuchthalten der Scheiben. Für die vorzugsweise einzusetzenden Komponenten a) bis d) und deren Mengen gelten die vorstehend im Zusammenhang mit der Verwendung des Konzentrats gemachten Erläuterungen.

Für das Konzentrat ist es aus den weiter oben angegebenen Gründen wiederum bevorzugt, daß es nicht mehr als 0,005 Gew.-% Glykolether einwertiger Alkohole mit mehr als 5 C-Atomen in der Alkylgruppe enthält. Der organische Builder d) ist ausgewählt aus Iminodibemsteinsäure, Ethylendiamindibernsteinsäure und Polyasparaginsäure oder jeweils deren in der Konzentratmischung löslichen Salzen, insbesondere der Natrium-, Kalium- oder Ammoniumsalze.

Im übrigen kann das Konzentrat zusätzliche Komponenten wie beispielsweise Biozide enthalten, wie weiter oben im Zusammenhang mit der Verwendung der Konzentrate beschrieben wurde.

Schließlich betrifft die vorliegende Erfindung in einem weiteren Aspekt eine Reinigungsflüssigkeit für Scheibenwaschanlagen von Kraftfahrzeugen, dadurch erhältlich, daß man ein Reinigungsflüssigkeits-Konzentrat nach Anspruch 6 in einem Volumenverhältnis zwischen 2 : 1 und 1 : 5 mit Wasser vermischt oder daß man sie direkt aus den Komponenten herstellt.

Diese Reinigungsflüssigkeit wird also aus einem Winter-Konzentrat durch Verdünnen in einem Volumenverhältnis zwischen 2 : 1 und 1 : 5, insbesondere in einem Volumenverhältnis zwischen 1 : 1 und 1 : 4 erhalten. Selbstverständlich kann man die jeweilige Reinigungsflüssigkeit auch dadurch herstellen, daß man die einzelnen Komponenten in den entsprechenden Mengen direkt in Wasser gibt. Dies ist jedoch umständlicher und daher weniger bevorzugt und entspricht nicht der Praxis der Zubereitung von Reinigungsflüssigkeiten für Scheibenwaschanlagen von Kraftfahrzeugen.

Die anwendungsfertige Reinigungsflüssigkeit ist für alle Autoscheibenreinigungssysteme geeignet. Sie eignet sich auch zur Verwendung für Scheibenwaschanlagen, die mit Breitstrahl- oder Fächerstrahldüsen oder mit schwenkbaren Düsen ausgerüstet sind.

### Ausführungsbeispiele

Nachstehend werden 5 Beispiele erfindungsgemäßer Produkte (Konzentrate für Winterbetrieb) angegeben:

### Beispiel 1

| | |
|---|---|
| 50.0% | Ethanol (96%ig/ mit Methylethylketon = MEK vergällt) |
| 7,5% | 1,2-Propylenglykol |
| 40,33% | vollentsalztes Wasser |
| 0,35% | einer 34 %igen wäßrigen Lösung von Iminodisuccinat |
| 1,78% | einer 28 %igen wäßrigen Lösung von Lauryl/myristylalkoholethersulfat mit 4 EO |
| 0,04% | einer 60 %igen wäßrigen Lösung von Essigsäure |

### Beispiel 2

| | |
|---|---|
| 45.0% | Ethanol (96%ig/MEK vergällt) |
| 12,5% | Ethylenglykol |
| 40,37% | vollentsalztes Wasser |
| 0,35% | einer 34 %igen wäßrigen Lösung von Iminodisuccinat |
| 1,78% | einer 28 %igen wäßrigen Lösung von Lauryl/myristylalkoholethersulfat mit 4 EO |
| 0,04% | einer 60 %igen wäßrigen Lösung von Essigsäure |

### Beispiel 3

| | |
|---|---|
| 50.0% | Ethanol (96%ig/MEK vergällt) |
| 7,5% | 1,2-Propylenglykol |
| 40,39% | vollentsalztes Wasser |
| 0,33% | einer 45 %igen wäßrigen Lösung von Polyasparaginsäure, NH4-Salz, |
| 1,78% | einer 34 %igen wäßrigen Lösung von Lauryl/myristylalkoholethersulfat mit 4 EO |

### Beispiel 4

| | |
|---|---|
| 41.0% | Ethanol (96%ig/MEK vergällt) |
| 14,0% | 1,2-Propylenglykol |
| 9,0% | Glycerin |
| 34,12% | vollentsalztes Wasser |
| 0,38% | einer 34 %igen wäßrigen Lösung von Iminodisuccinat |
| 1,50% | einer 28 %igen wäßrigen Lösung von Lauryl/myristylalkoholethersulfat mit 4 EO |

### Beispiel 5

| | |
|---|---|
| 45.0% | Ethanol (96%ig/MEK vergällt) |
| 15,0% | 1,2-Propylenglykol |
| 38,92% | vollentsalztes Wasser |
| 0,38% | einer 34 %igen wäßrigen Lösung von lminodisuccinat |
| 0,70% | einer 70 %igen wäßrigen Lösung von Lauryl/myristylalkoholethersulfat mit 2 EO |

### Spannungsrißbildung:

### Beschreibung des Spannungsrißtestes:

In die mittige Bohrung (Durchmesser 2,8 mm) eines Kunststoffteststreifens (PMMA = Plexiglas 8N80) der Größe (Länge * Breite * Höhe) 80 * 12 * 4 mm wird mit einer Presse ein Metallstift gedrückt. Der Durchmesser des Metallstiftes ist etwas größer als die Bohrung, so daß der Kunststoff unter Spannung gesetzt wird. Wichtig ist der richtige Winkel, mit dem der Metallstift eingedrückt wird. Dies wird durch die Presse gewährleistet. Es handelt sich hierbei um eine kleine Hydraulikpresse mit Einspannvorrichtung und einstellbarer Kraft.
Der so vorbehandelte Teststreifen wird umgehend für 10 Sekunden bei Raumtemperatur in die Prüfflüssigkeit getaucht und anschließend, ohne weitere Behandlung, in einem offenen Glas gelagert. Die visuelle Beurteilung auf Spannungsrisse erfolgt nach 4 Stunden sowie nach 24 Stunden. Anschließend wird der Zyklus wiederholt (bis max. 10 Zyklen). Die Beurteilungsskala ist wie folgt aufgeteilt: 1 =kein Angriff, 2=minimaler Angriff, 3=deutlicher Angriff, 4=durchgebrochen.
Es werden Doppelbestimmungen durchgeführt. (Die Teststreifen, die Metallstifte und die Presse können von der Firma "Kunststofftechnik Buzzi GmbH, D 77761 Schiltach" bezogen werden.)

Prüfung verschiedener Fertigformulierungen auf Spannungsrißkorrosion auf PMMA (jeweils 1 : 2 mit Leitungs-Wasser verdünnt, Bewertung nach 24 h)

| | |
|---|---|
| Produkt gemäß Beispiel 1 | 1-2 |
| Produkt gemäß Beispiel 2 | 1 |
| Kommerzielles Vergeichsprodukt 1: | 3 |
| Kommerzielles Vergeichsprodukt 2: | |
| Citratbasiertes Produkt gemäß DE 199 58 173 | 2 |
| Kommerzielles Vergeichsprodukt 3 | 2 |

### Reinigungsleistung:

### Vorbereitung

Vor jedem Versuch muss die Scheibe gründlichst gereinigt und vorbehandelt werden, z. B. um auch Reste von vorher geprüftem Scheibenreiniger zu entfernen. Zur Reinigung der Scheibe dient folgende Mischung (*Sillitinslurry*):

| | |
|---|---|
| Sillikolloid P 87 | 20,00% |
| Kalilauge, 45proz. | 1,00% |
| Citronensäure | 0,55% |
| VE-Wasser | 78,45% |

Folgende Reinigungsschritte sind erforderlich:
1. ½ Stunde Bewässerung der Scheibe mit enthärtetem Wasser
2. Grundreinigung mit konzentrierter Ethersulfatlösung (6%ig, mit Schwamm)
3. Bewässern und Abziehen des Wassers mit einem Handwischer
4. Auftrag Sillitinslurry / antrocknen lassen / so gut wie möglich auspolieren
5. Auftrag Sillitinslurry / den noch feuchten Slurry mit Handwischer abziehen und unter Bewässerung abwischen.
6. Scheibe mit Moltontuch trocken reiben.
7. Scheibe kurz bewässern (letzte Reste des Slurrys abspülen)
8. mit Sprühregen kurz auf hydrophobe Stellen testen; falls hydrophobe Stellen vorhanden, Schritte 5-8 wiederholen
9. 1 M NaOH aufsprühen, mit Schwamm verteilen und 30 Sekunden einwirken lassen
10. Scheibe kurz wässern
11. 0,1 M HCl aufsprühen, mit Schwamm verteilen und 30 Sekunden einwirken lassen
12. Scheibe abspülen und mit einem Wischzyklus des Scheibenwischers trocknen

Anschließend wird der Testschmutz innerhalb von 30 Sekunden aufgebracht.

5g +/- 0,5g Testschmutzmischung 1 werden auf die Windschutzscheibe aufgesprüht, z.B. mit einer Handsprühflasche oder einer elektrischen Spritzpistole.

Vor dem Test eines anderen Scheibenreinigers werden die Schritte 2-12 wiederholt.

### Testschmutzmischung:

| | | |
|---|---|---|
| Dowanol PnP (Propylenglykol-n-propylether) | 10,00% | [9] |
| Kristallöl 21 | 2,00% | [10] |
| Dioctylphthalat | 0,01% | |
| Silikonöl AK 1000 | 0,10% | [11] |
| Printex L | 0,05% | [12] |
| Weißöl (Ingrapal W505) | 0,50% | [13] |
| 2-Propanol | 86,99% | |
| Dimethyldioctadecylammoniumchlorid | 0,35% | [14] |

*Herstellung:* Dowanol und Kristallöl vorlegen, Dioctylphthalat, Silikonöl und Weißöl lösen, dann Printex L einrühren. Zum Schluss Isopropanol zugeben und das Dimethyldioctadecyl-ammoniumchlorid lösen.

Der Ruß setzt sich ab, vor Gebrauch aufschütteln bzw. rühren.

Bezugsquellen:
[9] Dowanol PnP (Dow Chemical)
[10] Kristallöl 21 (Deutsche Shell AG, 68309 Mannheim)
[11] Silikonöl AK 1000 (Wacker-Chemie GmbH, 84489 Burghausen)
[12] Printex L (Degussa AG, 60287 Frankfurt/Main)
[13] Ingrapal W505 (Fuchs Mineralölwerke GmbH, 68145 Mannheim)
[14] Dimethyldioctadecylammoniumchlorid: Fluka

### Durchführung:

Die mit Testschmutzmischung belegte Scheibe wird zunächst zur Homogenisierung des Schmutzes 1 Wischzyklus bei permanenter Beregnung mit VE-Wasser unterworfen.
Danach werden Waschzyklen durchgeführt. Es werden so lange Waschzyklen durchgeführt, bis ein mittleres Sichtfeld im Wischerbereich sauber ist.
Nachstehend ist die Anzahl der Waschzyklen angegeben, bis die Scheibe sauber ist, d.h. im Gegenlicht kein Streulicht mehr auftritt.
Ein Waschzyklus umfasst das Aufbringen von ca. 50 ml Scheibenreiniger über die Düse der Scheibenwaschanlage, einmaliges Wischen mit dem Scheibenwischer sowie Nachduschen mit Wasser unter nochmals dreimaligem Wischen.

Die Produkte wurden für die Prüfung mit Wasser im Verhältnis 1 : 2 verdünnt. Anzahl Wischzyklen bis zur Sauberkeit der Fläche:

| | |
|---|---|
| Produkt gemäß Beispiel 1 | 2 Zyklen |
| Produkt gemäß Beispiel 3 | 4 Zyklen |
| Produkt gemäß Beispiel 4 | 3 Zyklen |
| Produkt gemäß Beispiel 5 | 3 Zyklen |
| Kommerzielles Vergleichs produkt 2: | 5 Zyklen |
| Kommerzielles Vergleichsprodukt 1 | 10 Zyklen |
| Kommerzielles Vergleichsprodukt 4 | 10 Zyklen |

Die nachstehenden Beispiele vergleichen die Lagerstabilität eines erfindungsgemäßen Produkts mit Produkten nach Stand der Technik. Die Prozentangaben sind Gewichtsprozent.

### Beispiel 6

| | |
|---|---|
| Ethanol, MEK vergällt | 61,0% |
| Propylenglykol 1,2- | 5,0% |
| Laurylethersulfat mit 2 EO | 0,41% |
| Alkylbenzolsulfonsäure | 0,17% |
| Ammoniumcumolsulfonat | 0,05% |
| Iminodisuccinat | 0,10% |
| Vollentsalztes (=VE-) Wasser | ad 100% |

### Vergleichsprodukt 5

| | |
|---|---|
| Ethanol, MEK vergällt | 61,0% |
| Propylenglykol 1,2- | 5,0% |
| Laurylethersulfat mit 2 EO | 0,41% |
| Alkylbenzolsulfonsäure | 0,17% |
| Ammoniumcumolsulfonat | 0,05% |
| K-tripolyphosphat | 0,10% |
| VE-Wasser | ad 100% |

### Vergleichsprodukt 6

| | |
|---|---|
| Ethanol, MEK vergällt | 61,0% |
| Propylenglykol 1,2- | 5,0% |
| Laurylethersulfat mit 2 EO | 0,41% |
| Alkylbenzolsulfonsäure | 0,17% |
| Ammoniumcumolsulfonat | 0,05% |
| Citronensäure | 0,10% |
| VE-Wasser | ad 100% |

### Vergleichsprodukt 7

| | |
|---|---|
| Ethanol, MEK vergällt | 61,0% |
| Propylenglykol 1,2- | 5,0% |
| Laurylethersulfat mit 2 EO | 0,41% |
| Alkylbenzolsulfonsäure | 0,17% |
| Ammoniumcumolsulfonat | 0,05% |
| Maleinsäure-Acrylsäure-Copolymer | 0,10% (Sokalan CP 5, BASF, M 70000) |
| VE-Wasser | ad 100% |

### Vergleichsprodukt 8

| | |
|---|---|
| Ethanol, MEK vergällt | 61,0% |
| Propylenglykol 1,2- | 5,0% |
| Laurylethersulfat mit 2 EO | 0,41 % |
| Alkylbenzolsulfonsäure | 0,17% |
| Ammoniumcumolsulfonat | 0,05% |
| mod. Polyacrylsäure | 0,10% (Sokalan CP 10, BASF, M 4000) |
| VE-Wasser | ad 100% |

### Vergleichsprodukt 9

| | |
|---|---|
| Ethanol, MEK vergällt | 61,0% |
| Propylenglykol 1,2- | 5,0% |
| Laurylethersulfat mit 2 EO | 0,41% |
| Alkylbenzolsulfonsäure | 0,17% |
| Ammoniumcumolsulfonat | 0,05% |
| mod. Polyacrylsäure | 0,10% (Sokalan CP 12S, BASF, M 3000) |
| VE-Wasser | ad 100% |

Die Mischungen wurden mit Ammoniak auf pH 7-8 eingestellt und folgende Tests durchgeführt:

### 1. Stabilität der Produktkonzentrate

Die Konzentrate wurden bei Raumtemperatur 1 Woche gelagert und das Aussehen beurteilt.

### Ergebnisse:

| | |
|---|---|
| Beispiel 6: | klar |
| Vergleichsprodukt 5: | trübe |
| Vergleichsprodukt 6: | klar |
| Vergleichsprodukt 7: | trübe |
| Vergleichsprodukt 8: | trübe |
| Vergleichsprodukt 9: | trübe |

**2. Stabilität der Verdünnung** (1 Teil Konzentrat mit 2 Teilen Leitungswasser verdünnt) bei einer Temperatur von 65° C (Simulation der Situation, daß der Motor läuft und das Auto steht und die Lösung sich aufwärmt). Beurteilung nach 24 Stunden.

### Ergebnisse:

| | |
|---|---|
| Beispiel 6: | klar |
| Vergleichsprodukt 5: | trübe |
| Vergleichsprodukt 6: | trübe |
| Vergleichsprodukt 7: | trübe |
| Vergleichsprodukt 8: | trübe |
| Vergleichsprodukt 9: | trübe |

## Patentansprüche

1. Verwendung eines Reinigungsflüssigkeits-Konzentrats enthaltend:
a) 35 bis 80 Gew.-% einwertiger Alkohol mit 1 bis 4 C-Atomen,
b) insgesamt 3 bis 25 Gew.-% Alkylenglykol, Dialkylenglykol oder Trialkylenglykol mit jeweils 2 bis 3 C-Atomen in jeder Alkylengruppe, Triole mit 3 bis 5 C-Atomen und/oder jeweils Monoether hiervon,
c) 0,05 bis 1,5 Gew.-% anionische Tenside,
d) 0,005 bis 1,5 Gew.-% organische Builder, ausgewählt aus Iminodibernsteinsäure, Ethylendiamindibernsteinsäure und Polyasparaginsäure oder jeweils deren in der Mischung löslichen Salzen,
wobei die Summe der Bestandteile 100 Gew.-% nicht überschreitet und ein verbleibender Rest zu 100 Gew.-% aus Wasser und/oder anderen Wirk- und Hilfsstoffen besteht,
zur Herstellung einer Reinigungsflüssigkeit für die Reinigung von Scheiben von Kraftfahrzeugen, wobei man das Konzentrat mit Wasser in einem Volumenverhältnis Konzentrat: Wasser im Bereich von 2 : 1 bis 1 : 5 vermischt.

2. Verwendung einer Reinigungsflüssigkeit, die **dadurch** erhältlich ist, daß man ein Reinigungsflüssigkeits-Konzentrat enthaltend
a) 35 bis 80 Gew.-% einwertiger Alkohol mit 1 bis 4 C-Atomen,
b) insgesamt 3 bis 25 Gew.-% Alkylenglykol, Dialkylenglykol oder Trialkylenglykol mit jeweils 2 bis 3 C-Atomen in jeder Alkylengruppe, Triole mit 3 bis 5 C-Atomen und/oder jeweils Monoether hiervon,
c) 0,05 bis 1,5 Gew.-% anionische Tenside,
d) 0,005 bis 1,5 Gew.-% organische Builder, ausgewählt aus Iminodibernsteinsäure, Ethylendiamindibernsteinsäure und Polyasparaginsäure oder jeweils deren in der Mischung löslichen Salzen,
wobei die Summe der Bestandteile 100 Gew.-% nicht überschreitet und ein verbleibender Rest zu 100 Gew.-% aus Wasser und/oder anderen Wirk- und Hilfsstoffen besteht,
mit Wasser in einem Volumenverhältnis Konzentrat: Wasser im Bereich von 2 : 1 bis 1 : 5 vermischt, als Scheibenreinigungsflüssigkeit für Fahrzeuge.

3. Verwendung nach einem oder beiden der Ansprüche 1 bis und 2, **dadurch gekennzeichnet, daß** das Reinigungsflüssigkeits-Konzentrat nicht mehr als 0,005 Gew.-% Glykolether einwertiger Alkohole mit mehr als 5 C-Atomen in der Alkylgruppe enthält.

4. Verwendung nach einem oder mehreren der Ansprüche 1 bis 3, **dadurch gekennzeichnet, daß** die anionischen Tenside c) ausgewählt sind aus Alkylethersulfaten mit 8 bis 22 C-Atomen in der Alkylgruppe.

5. Verwendung nach Anspruch 2, **dadurch gekennzeichnet, daß** die Karosserie der Fahrzeuge Bauteile aus Kunststoff, insbesondere Scheinwerferscheiben und/oder Rückleuchten aus Polymethylmethacrylat enthält.

6. Reinigungsflüssigkeits-Konzentrat zur Herstellung einer Reinigungsflüssigkeit für die Reinigung von Scheiben von Kraftfahrzeugen, wobei das Reinigungsflüssigkeits-Konzentrat folgende Bestandteile enthält:
a) 35 bis 80 Gew.-% einwertiger Alkohol mit 1 bis 4 C-Atomen,
b) insgesamt 3 bis 25 Gew.-% Alkylenglykol, Dialkylenglykol oder Trialkylenglykol mit jeweils 2 bis 3 C-Atomen in jeder Alkylengruppe, Triole mit 3 bis 5 C-Atomen und/oder jeweils Monoether hiervon,
c) 0,05 bis 1,5 Gew.-% anionische Tenside,
d) 0,005 bis 1,5 Gew.-% organische Builder, ausgewählt aus Iminodibernsteinsäure, Ethylendiamindibernsteinsäure und Polyasparaginsäure oder jeweils deren in der Mischung löslichen Salzen,
wobei die Summe der Bestandteile 100 Gew.-% nicht überschreitet und ein verbleibender Rest zu 100 Gew.-% aus Wasser und/oder anderen Wirk- und Hilfsstoffen besteht.

7. Reinigungsflüssigkeits-Konzentrat nach Anspruch 6, **dadurch gekennzeichnet, daß** es nicht mehr als 0,005 Gew.-% Glykolether einwertiger Alkohole mit mehr als 5 C-Atomen in der Alkylgruppe enthält.

8. Reinigungsflüssigkeit für Scheibenwaschanlagen von Kraftfahrzeugen, **dadurch** erhältlich, daß man ein Reinigungsflüssigkeits-Konzentrat nach Anspruch 6 in einem Volumenverhältnis zwischen 2 : 1 und 1 : 5 mit Wasser vermischt oder daß man sie direkt aus den Komponenten herstellt.

## Claims

1. Use of a cleaning liquid concentrate containing:
a) 35 to 80 wt.% of monovalent alcohol with 1 to 4 C atoms,
b) a total of 3 to 25 wt.% of alkylene glycol, dialkylene glycol or trialkylene glycol with in each case 2 to 3 C atoms in each alkylene group, triols with 3 to 5 C atoms and/or in each case monoethers thereof,
c) 0.05 to 1.5 wt.% of anionic surfactants,
d) 0.005 to 1.5 wt.% of organic builders, selected from iminodisuccinic acid, ethylenediamine disuccinic acid and polyaspartic acid or in each case the salts thereof soluble in the mixture,
the total of the constituents not exceeding 100 wt.% and the remainder required to make up to 100 wt.% consisting of water and/or other active ingredients and auxiliaries,
to produce a cleaning fluid for cleaning the windows of motor vehicles, the concentrate being mixed with water in a volume ratio of concentrate:water in the range from 2:1 to 1:5.

2. Use of a cleaning fluid which is obtainable in that a cleaning fluid concentrate containing
a) 35 to 80 wt.% of monovalent alcohol with 1 to 4 C atoms,
b) a total of 3 to 25 wt.% of alkylene glycol, dialkylene glycol or trialkylene glycol with in each case 2 to 3 C atoms in each alkylene group, triols with 3 to 5 C atoms and/or in each case monoethers thereof,
c) 0.05 to 1.5 wt.% of anionic surfactants,
d) 0.005 to 1.5 wt.% of organic builders, selected from iminodisuccinic acid, ethylenediamine disuccinic acid and polyaspartic acid or in each case the salts thereof soluble in the mixture,
the total of the constituents not exceeding 100 wt.% and the remainder required to make up to 100 wt.% consisting of water and/or other active ingredients and auxiliaries,
is mixed with water in a volume ratio of concentrate:water in the range from 2:1 to 1:5 as a window cleaning fluid for vehicles.

3. Use according to one or both of claims 1 and 2, **characterised in that** the cleaning fluid concentrate contains no more than 0.005 wt.% of glycol ethers of monovalent alcohols with more than 5 C atoms in the alkyl group.

4. Use according to one or more of claims 1 to 3, **characterised in that** the anionic surfactants c) are selected from alkyl ether sulfates with 8 to 22 C atoms in the alkyl group.

5. Use according to claim 2, **characterised in that** the body of the vehicle includes components made from plastics, in particular headlight covers and/or rear lights of polymethyl methacrylate.

6. A cleaning fluid concentrate for producing a cleaning fluid for cleaning the windows of motor vehicles, the cleaning fluid concentrate containing the following constituents:
a) 35 to 80 wt.% of monovalent alcohol with 1 to 4 C atoms,
b) a total of 3 to 25 wt. % of alkylene glycol, dialkylene glycol or trialkylene glycol with in each case 2 to 3 C atoms in each alkylene group, triols with 3 to 5 C atoms and/or in each case monoethers thereof,
c) 0.05 to 1.5 wt.% of anionic surfactants,
d) 0.005 to 1.5 wt.% of organic builders, selected from iminodisuccinic acid, ethylenediamine disuccinic acid and polyaspartic acid or in each case the salts thereof soluble in the mixture,
the total of the constituents not exceeding 100 wt.% and the remainder required to make up to 100 wt.% consisting of water and/or other active ingredients and auxiliaries.

7. A cleaning fluid concentrate according to claim 6, **characterised in that** it contains no more than 0.005 wt.% of glycol ethers of monovalent alcohols with more than 5 C atoms in the alkyl group.

8. A cleaning fluid for motor vehicle screen washers, obtainable in that a cleaning fluid concentrate according to claim 6 is mixed with water in a volume ratio of between 2:1 and 1:5 or it is produced directly from the components.

## Revendications

1. Utilisation d'un concentrat de liquide de nettoyage, contenant :
a) à concurrence de 35 à 80% en poids, un alcool monovalent contenant de 1 à 4 atomes de carbone ;
b) au total, à concurrence de 3 à 25 % en poids, de l'alkylèneglycol, du dialkylèneglycol ou du trialkylèneglycol contenant respectivement de 2 à 3 atomes de carbone dans chaque groupe alkylène, des triols contenant de 3 à 5 atomes de carbone et/ou respectivement leurs monoéthers ;
c) à concurrence de 0,05 à 1,5 % en poids, des agents tensioactifs anioniques ;
d) à concurrence de 0,005 à 1,5% en poids, des builders organiques choisis parmi l'acide iminodisuccinique, l'acide éthylènediaminedisuccinique et l'acide polyaspartique, ou bien respectivement leurs sels solubles dans le mélange ;
la somme des constituants ne dépassant pas 100 % en poids et un reste qui subsiste pour obtenir 100 % en poids étant constitué d'eau et/ou par d'autres substances actives et d'autres adjuvants ;
pour la préparation d'un liquide de nettoyage pour le nettoyage de vitres de véhicules automobiles, dans laquelle on mélange le concentrat avec de l'eau dans un rapport en volume concentrat : eau dans la plage de 2 : 1 à 1 : 5.

2. Utilisation d'un liquide de nettoyage, que l'on obtient en mélangeant un concentrat de liquide de nettoyage contenant :
a) à concurrence de 35 à 80 % en poids, un alcool monovalent contenant de 1 à 4 atomes de carbone ;
b) au total, à concurrence de 3 à 25 % en poids, de l'alkylèneglycol, du dialkylèneglycol ou du trialkylèneglycol contenant respectivement de 2 à 3 atomes de carbone dans chaque groupe alkylène, des triols contenant de 3 à 5 atomes de carbone et/ou respectivement leurs monoéthers ;
c) à concurrence de 0,05 à 1,5% en poids, des agents tensioactifs anioniques ;
d) à concurrence de 0,005 à 1,5 % en poids, des builders organiques choisis parmi l'acide iminodisuccinique, l'acide éthylènediaminedisuccinique et l'acide polyaspartique, ou bien respectivement leurs sels solubles dans le mélange ;
la somme des constituants ne dépassant pas 100 % en poids et un reste qui subsiste pour obtenir 100 % en poids étant constitué d'eau et/ou par d'autres substances actives et d'autres adjuvants ;
avec de l'eau dans un rapport en volume concentrat : eau dans la plage de 2 : 1 à 1 : 5, à titre de liquide de nettoyage de vitres pour des véhicules.

3. Utilisation selon l'une quelconque des revendications 1 et 2 ou selon les deux, **caractérisée en ce que** le concentrat de liquide de nettoyage ne contient pas plus de 0,005 % en poids d'éthers glycoliques d'alcools monovalents contenant plus de 5 atomes de carbone dans le groupe alkyle.

4. Utilisation selon une ou plusieurs des revendications 1 à 3, **caractérisée en ce que** les agents tensioactifs anioniques c) sont choisis parmi des alkyléthersulfates contenant de 8 à 22 atomes de carbone dans le groupe alkyle.

5. Utilisation selon la revendication 2, **caractérisé en ce que** la carrosserie des véhicules contient des éléments de construction en matière synthétique, en particulier des phares et/ou des feux arrière en polyméthacrylate de méthyle.

6. Concentrat de liquide de nettoyage pour la préparation d'un liquide de nettoyage pour le nettoyage de vitres de véhicules automobiles, le concentrat de liquide de nettoyage contenant les constituants suivants :
a) à concurrence de 35 à 80% en poids, un alcool monovalent contenant de 1 à 4 atomes de carbone ;
b) au total, à concurrence de 3 à 25 % en poids, de l'alkylèneglycol, du dialkylèneglycol ou du trialkylèneglycol contenant respectivement de 2 à 3 atomes de carbone dans chaque groupe alkylène, des triols contenant de 3 à 5 atomes de carbone et/ou respectivement leurs monoéthers ;
c) à concurrence de 0,05 à 1,5 % en poids, des agents tensioactifs anioniques ;
d) à concurrence de 0,005 à 1,5 % en poids, des builders organiques choisis parmi l'acide iminodisuccinique, l'acide éthylènediaminedisuccinique et l'acide polyaspartique, ou bien respectivement leurs sels solubles dans le mélange ;
la somme des constituants ne dépassant pas 100 % en poids et un reste qui subsiste pour obtenir 100 % en poids étant constitué d'eau et/ou par d'autres substances actives et d'autres adjuvants.

7. Concentrat de liquide de nettoyage selon la revendication 6, **caractérisé en ce qu'**il ne contient pas plus de 0,005 % en poids d'éthers glycoliques d'alcools monovalents contenant plus de 5 atomes de carbone dans le groupe alkyle.

8. Liquide de nettoyage pour des installations de nettoyage de vitres de véhicules automobiles, que l'on obtient en mélangeant un concentrat de liquide de nettoyage selon la revendication 6 avec de l'eau dans un rapport en volume entre 2 : 1 et 1 : 5 ou bien en le préparant directement à partir des composants.
